# EUROPÄISCHE PATENTSCHRIFT

(11) **EP 0 039 876 B1**
(45) Veröffentlichungstag und Bekanntmachung des Hinweises auf die Patenterteilung: **09.11.1983**
(21) Anmeldenummer: 81103366.1
(22) Anmeldetag: 05.05.1981
(51) Int. Cl.: G03D 3/10

(54) **Vorrichtung zur Nassbehandlung fotografischer Schichtträger**
Device for liquid treatment of photographic carriers
Dispositif pour le traitement liquide de couches photographiques

(30) Priorität: 10.05.1980 DE 3017946
(43) Veröffentlichungstag der Anmeldung: 18.11.1981
(73) Patentinhaber: Agfa-Gevaert AG, 51373 Leverkusen (DE)
(72) Erfinder: Vanhorebeek, Remi, Dr., B-2598 Itegem (DE); Geyken, Erwin, D-8014 Neubiberg (DE); Mayer, Peter, D-8000 München 82 (DE); Schausberger, Helmut, D-8000 München 90 (DE); Brunner, Rudolf, D-8000 München 90 (DE)

## Beschreibung

Die Erfindung betrifft eine Vorrichtung zur Naßbehandlung fotografischer Schichtträger, insbesondere von Blattfilmen, mit horizontal durchlaufenen Behandlungskammern mit je einer oberen und einer unteren Begrenzungswand, an deren Eintritts- und Austrittsseite jeweils ein Transportwalzenpaar angeordnet ist und in welche eine Leitung für Behandlungsflüssigkeit mündet.

Bei bekannten Vorrichtungen der eingangs genannten Art sind die Behandlungskammern im allgemeinen als Druckkammern ausgebildet, in welche die Behandlungsflüssigkeit durch kleine Öffnungen mit großer Strömungsgeschwindigkeit eingeleitet wird. Dabei besteht jedoch die Gefahr, daß bei nur geringen Abweichungen der Pumpleistung der Flüssigkeitsaufbau zwischen den Begrenzungsflächen zusammenbricht, so daß der Schichtträger nur ungleichmäßig mit Flüssigkeit beaufschlagt wird.

Um dies zu vermeiden ist auch eine Vorrichtung bekanntgeworden (DE-A-2 731 045), bei der die Behandlungskammer mittels Trennwände in eine Hauptkammer und zwei die Transportwalzenpaare aufnehmende Nebenkammern aufgeteilt ist und die Trennwände mit den Transportwalzenpaaren zusammenwirkende Formstücke zur Abdichtung der Hauptkammer aufweisen. Damit wird in der Hauptkammer ein Flüssigkeitsbad gebildet, dessen Niveau oberhalb der Schichtträgerebene liegt. Eine solche Vorrichtung hat sich jedoch als kompliziert im Aufbau erwiesen. Außerdem besteht durch die bodenseitige Zuführung der Behandlungsflüssigkeit eine bezogen auf die beiden Schichtträgerflächen unterschiedliche Flüssigkeitsströmung, womit insbesondere bei Röntgenfilmen ungleiche Entwicklungsergebnisse entstehen können.

Aufgabe der Erfindung ist es daher, eine Vorrichtung der eingangs genannten Art derart weiterzubilden, daß bei einem einfacheren Aufbau ein besseres Entwicklungsergebnis erzielt werden kann.

Diese Aufgabe wird durch die im Kennzeichen des Anspruchs 1 beschriebene Erfindung gelöst.

Mit der Erfindung wird eine fertigungstechnisch einfache, als Kunststoffspritzteil ausführbare Konstruktion der Behandlungskammer erreicht, wobei durch die günstige Flüssigkeitszufuhr eine gleichmäßige Benetzung beider Schichtträgerseiten erfolgt. Für größere Verarbeitungsbreiten von mehr als 400 mm Breite ist natürlich auch eine aus V4A-Edelstahl gezogene Kammer möglich, durch welche eine hohe Formstabilität gewährleistet ist. Durch die einfachen Elemente des Kammeraufbaus und die seitliche Flüssigkeitszufuhr kann die Behandlungskammer selbst ein verhältnismäßig kleines Volumen aufweisen, so daß das Aufnahmevolumen eines die Behandlungskammer versorgenden Aufnahmebehälters kleiner als 1,25 Liter sein kann. Damit kann auch eine Umwälzpumpe mit geringerer Leistung Anwendung finden.

Weitere Einzelheiten und Vorteile der Erfindung ergeben sich aus den Unteransprüchen im Zusammenhang mit der Beschreibung von Ausführungsbeispielen, die anhand von Figuren eingehend erläutert sind. Es zeigt
Fig. 1 einen Querschnitt durch eine erfindungsgemäße Behandlungsstation und
Fig. 2 einen Querschnitt durch eine weitere Ausführungsform der Erfindung.

In Fig. 1 ist mit 1 ein Behälter bezeichnet, in welchen Trägerwände 2 und 2' eingesetzt sind. In der Figur ist im wesentlichen die auf einer Seite bezogen auf die Filmlaufrichtung angeordnete, in der Figur im Hintergrund liegende Trägerwand 2 dargestellt, wogegen von der auf der anderen Seite angeordneten, im Vordergrund liegenden Trägerwand 2' nur ein Ausschnitt wiedergegeben ist. Zwischen den sich gegenüberliegenden Trägerwänden 2 und 2' ist ein erstes Transportrollenpaar 3 und 4 an der Eintrittsseite der Behandlungsstation und ein zweites Transportwalzenpaar 5 und 6 an der Austrittsseite der Station gelagert. Zwischen den oberen Walzen 3 und 5 der beiden Walzenpaare ist eine obere Begrenzungswand 7 angeordnet, welche ebenfalls zwischen den Trägerwänden 2 und 2' angebracht ist. Die obere Begrenzungswand weist eine Neigung gegenüber der Filmlaufrichtung 8 auf. Dieser schräge Verlauf der oberen Begrenzungswand hat den Sinn, daß eventuell mit in die Kammer eingeführte Luft auf einfache Weise entweichen kann, so daß die Oxydationsgefahr insbesondere im Entwicklerbad weitgehend vermieden ist.

Außerdem ist zwischen den Trägerwänden 2 und 2' eine untere Begrenzungswand 9 angeordnet, welche eine annähernd wellenförmige Querschnittsform aufweist. Genauer gesagt ist an der unteren Begrenzungswand hinter dem Eintrittswalzenpaar 3 und 4 eine schmale Erhebung 9a vorgesehen, welcher eine sich im wesentlichen über die Kammerlänge erstreckende Vertiefung 9b folgt. Das vor dem Austrittswalzenpaar 5 und 6 liegende Ende 9c der unteren Begrenzungswand weist wieder aufsteigende Tendenz auf und ist auf den oberen Teil der unteren Austrittswalze 6 gerichtet. Mit einer so geformten Begrenzungswand 9 wird erreicht, daß der eintretende Film durch die Erhebung 9a angehoben und im wesentlichen horizontal weitergeleitet wird. Die Vertiefung 9b soll vermeiden, daß der Film an der unteren Begrenzungswand entlangschleift. Das ansteigende Ende 9c dient wiederum dem Anheben der Filmführungskante und deren Führung in den Walzenspalt des Austrittswalzenpaares 5 und 6.

An beiden Enden der unteren Begrenzungswand 9 sind Staulippen 11 bzw. 12 angebracht, welche sich auf die Gesamtlänge der Walzen erstrecken. Die zur Eintrittsseite gerichtete Staulippe 11 berührt die untere Walze 4 und die zur Austrittsseite gerichtete Staulippe 12 die untere Walze 6. Beide Lippen haben einen Winkel von kleiner 90° gegenüber der Berührungstangente, wobei die geneigte Staulippe in Bewegungsrichtung der jeweiligen Walzenoberfläche 4 bzw. 6 ausgerichtet ist.

Die stirnseitige Begrenzung der Behandlungskammer erfolgt durch zwei Formwände 10, von welchen in der Zeichnung nur die eine vor der Trägerwand 2 angeordnete Formwand dargestellt ist. Diese Formwände 10 schließen zum einen mit der oberen und unteren Begrenzungswand 7 und 9 bzw. den Staulippen 11 und 12 ab. Die zu den Walzenpaaren weisenden Seiten weisen Konturen auf, welche gegenformgleich mit den Walzenoberflächen im Bereich der Walzenberührung sind. Das bedeutet, daß die Ränder der Formwände 10 in diesem Bereich einen Abstand von etwa 0,5 mm zu den Walzenoberflächen einhalten und beinahe bis zur Berührungslinie der Walzen reichen.

Mit den Elementen Transportwalzenpaare 3 und 4 sowie 5 und 6, obere Begrenzungswand 7, untere Begrenzungswand 9 mit Dichtlippen 11 und 12 sowie den beiden Formwänden 10 wird somit eine nahezu dichte Behandlungskammer 13 gebildet.

In der Trägerwand 2 ist eine Eingabeöffnung 14 ausgeformt, welche mit einer außerhalb der Kammer 13 verlaufenden Rohrleitung 15 verbunden ist. Die Rohrleitung 15 ist in einen am Behälterboden 1 angebrachten Rohrstutzen 16 eingesteckt, welche über eine Leitung 17 mit einer vom Behälterboden 1 ausgehenden Ablauföffnung 18 in Verbindung steht. In der Leitung 17 ist eine Umwälzpumpe 19 vorgesehen.

Im Betrieb saugt nun die Umwälzpumpe 19 die Flüssigkeit aus dem Behälter 1 durch die Auslaßöffnung 18 ab und führt sie über die Leitung 17, den durch den Behälterboden hindurchführenden Rohrstutzen 16, die Rohrleitung 15 zur Eingabeöffnung 14 in der Trägerwand 2. Damit wird zunächst die Kammer 13 gefüllt. An der gegenüberliegenden Trägerwand 2' ist eine nicht dargestellte Austrittsöffnung vorgesehen, durch welche die überschüssige Behandlungsflüssigkeit wieder in den Behälter 1 abfließen kann. Damit wird erreicht, daß aufgrund des sehr kleinen Kammervolumens eine verhältnismäßig große Strömungsgeschwindigkeit quer zur Transportrichtung 8 des Schichtträgers aufgebaut wird. Das kleine Kammervolumen bringt es auch mit sich, daß selbst bei einer Kammergröße für Schichtträgerbreiten von 50 oder 60 cm ein Behältervolumen von 1,25 Litern ausreichend ist. Dies hat auch zur Folge, daß die Umwälzpumpe 19 nur von geringer Leistung zu sein braucht.

In Fig. 2 ist eine alternative Ausführungsform dargestellt, wobei gleiche Teile mit gleichen Bezugszeichen versehen sind. Statt der unteren Begrenzungswand 9 mit ihren Staulippen 11 und 12 sind drei weitere Walzen vorgesehen, welche sich untereinander berühren und die untere Begrenzung bilden. Eine erste Walze 20 davon berührt die untere Walze 4 des Eintrittswalzenpaares und eine zweite Walze 21 die untere Walze 6 des Austrittswalzenpaares. Zwischen den Walzen 20 und 21 ist die beide Walzen berührende Walze 22 angeordnet. Damit ergibt sich ebenfalls eine sichere Abdichtung für die Flüssigkeit in der Kammer 13'.

## Patentansprüche

1. Vorrichtung zur Naßbehandlung fotografischer Schichtträger, insbesondere von Blattfilmen, mit horizontal durchlaufenen Behandlungskammern mit je einer oberen und einer unteren Flüssigkeitsbegrenzung, wobei an der Eintritts-und Austrittsseite einer jeden Kammer jeweils ein Transportwalzenpaar angeordnet ist und in jede Kammer eine Leitung für Behandlungsflüssigkeit mündet, dadurch gekennzeichnet, daß die untere Flüssigkeitsbegrenzung durch eine Begrenzungswand (9) gebildet ist, zwischen der und der jeweils unteren Transportwalze (4, 6) je eine auf die Gesamtlänge die Transportwalze (4, 6) tangierende Staulippe (11, 12) vorgesehen ist und die Flüssigkeitszufuhr in die Behandlungskammer (13) quer zur Transportrichtung (8) des Schichtträgers und etwa in Höhe des Schichtträgers erfolgt.

2. Vorrichtung nach Anspruch 1, dadurch gekennzeichnet, daß die Staulippen (11, 12) elastisch sind.

3. Vorrichtung nach Anspruch 1 oder 2, dadurch gekennzeichnet, daß die Staulippe (11, 12) in einem Winkel kleiner 90° an der Transportwalze anliegt, wobei die Richtung der Staulippe etwa in Drehrichtung der Transportwalze verläuft.

4. Vorrichtung nach einem der Ansprüche 1 bis 3, dadurch gekennzeichnet, daß die untere Begrenzungswand (9) in Nähe des Eintrittswalzenpaares (3, 4) eine den Schichtträger stützende Erhebung (9a) aufweist, der eine Vertiefung (9b) mit einer zum Austrittswalzenpaar (5, 6) gerichteten Führung (9c) folgt.

5. Vorrichtung zur Naßbehandlung fotografischer Schichtträger, insbesondere von Blattfilmen, mit horizontal durchlaufenen Behandlungskammern mit je einer oberen und einer unteren Flüssigkeitsbegrenzung, wobei an der Eintritts-und Austrittsseite einer jeden Kammer jeweils ein Transportwalzenpaar angeordnet ist und in jede Kammer eine Leitung für Behandlungsflüssigkeit mündet, dadurch gekennzeichnet, daß als untere Flüssigkeitsbegrenzung zwischen den unteren Transportwalzen (4, 6) eine ungerade Anzahl von Walzen (20 bis 22) vorgesehen ist, wobei die erste Walze (20) an der unteren Eingangswalze (4) und die letzte Walze (21) an der unteren Ausgangswalze (6) sowie die dazwischenliegenden Walzen (22) sowohl an der vorangehenden wie an der nachfolgenden Walze anliegen.

6. Vorrichtung nach einem der Ansprüche 1 bis 5, dadurch gekennzeichnet, daß die stirnseitige Begrenzung der Behandlungskammern (13; 13') durch Formwände (10) erfolgt, deren seitlicher Rand den zylindrischen Walzenoberflächen angepaßt ist und die Walzen (3, 4; 5, 6) nahezu berührt.

7. Vorrichtung nach Anspruch 6, dadurch gekennzeichnet, daß der Rand der Formwände (10) einen Abstand von etwa 0,5 mm zur Walzenoberfläche einnimmt.

8. Vorrichtung nach Anspruch 6 oder 7, dadurch gekennzeichnet, daß in einer Formwand (10) auf einer Seite der Behandlungskammern (13, 13') eine Eingabeöffnung (14) für die Behandlungsflüssigkeit ausgeformt ist, welche sich in Höhe der Schichtträgerbahn befindet.

9. Vorrichtung nach Anspruch 8, dadurch gekennzeichnet, daß in der anderen Formwand (10) eine Austrittsöffnung vorgesehen ist, welche in einen Behälter (1) führt, von wo aus über eine Umwälzpumpe (19) die Flüssigkeit in die Eingabeöffnung (14) förderbar ist.

## Claims

1. Device for the wet treatment of photographic supports, especially of sheet films, having treatment chambers through which the supports pass horizontally, each chamber having an upper and a lower boundary for the fluid, a pair of transport rollers being located on the input side and output side of each chamber and a line for treatment fluid opening into each chamber, characterised in that the lower boundary for the fluid is formed by a boundary wall (9), between which wall and each lower transport roller (4, 6) there is provided a reataining lip (11, 12), which is tangential with the transport roller (4, 6) along its entire length, and that the fluid is supplied to the treatment chamber (13) transversely to the direction (8) of transport of the support and approximately at the level of the support.

2. Device according to claim 1, characterised in that the retaining lips (11, 12) are resilient.

3. Device according to claim 1 or 2, characterised in that the retaining lip (11, 12) rests against the transport roller at an angle of less than 90°, the direction of the retaining lip being, for example, the direction of rotation of the transport roller.

4. Device according to any one of claims 1 to 3, characterised in that the lower boundary wall (9) has, in the vicinity of the pair of inlet rollers (3,4), a raised portion (9a) which supports the support and is followed by a depression (9b) with a guide (9c) directed towards the pair of outlet rollers (5, 6).

5. Device for the wet treatment of photographic supports, especially of sheet films, having treatment chambers through which the supports pass horizontally, each chamber having an upper and a lower boundary for the fluid, a pair of transport rollers being located on the input side and output side of each chamber and a line for treatment fluid opening into each chamber, characterised in that an odd number of rollers (20 to 22) is provided as the lower boundary for the fluid between the lower transport rollers (4, 6), the first roller (20) lying against the lower input roller (4) and the last roller (21) lying against the lower output roller (6) and the rollers (22) between them lying both against the preceding and against the following roller.

6. Device according to any one of claims 1 to 5, characterised in that the sides of the treatment chambers (13; 13') are delimited by shaped walls (10), the lateral edges of which follow the cylindrical surfaces of the rollers and almost touch the rollers (3,4; 5, 6).

7. Device according to claim 6, characterised in that the edges of the shaped walls (10) are at a distance of approximately 0.5 mm from the surface of the rollers.

8. Device according to claim 6 or 7, characterised in that an input opening (14) for the treatment fluid is formed in one shaped wall (10) on one side of the treatment chambers (13, 13'), and is located at the level of the path of the support.

9. Device according to claim 8, characterised in that an outlet opening is provided in the other shaped wall (10), which opening leads into a container (1) whence the fluid can be conveyed into the input opening (14) by means of a circulating pump (19).

## Revendications

1. Appareil pour le traitement par voie humide de supports de couches photographiques, en particulier de films coupés au format, comportant des chambres de traitement parcourues horizontalement, munies chacune d'une paroi de limitation supérieure et d'une paroi de limitation inférieure, aux côtés d'entrée et de sortie de chacune desquelles est disposée une paire de rouleaux transporteurs et dans lesquelles débouche un tuyau destiné à du liquide de traitement, caractérisé par le fait que la limitation inférieure du liquide est formée par une paroi de limitation (9) et qu'entre celle-ci et le rouleau transporteur inférieur (4, 6) de chaque paire est prévue une lèvre de retenue (11, 12) touchant les rouleaux transporteurs (4, 6) sur toute la longueur et que l'amenée de liquide à la chambre de traitement (13) s'effectue transversalement à la direction de transport (8) du support de couche et à peu près à la hauteur du support de couche.

2. Appareil selon la revendication 1, caractérisé par le fait que les lèvres de retenue (11, 12) sont élastiques.

3. Appareil selon l'une des revendications 1 et 2, caractérisé par le fait que la lèvre de retenue (11. 12) s'applique au rouleau transporteur sous un angle inférieur à 90°, la lèvre de retenue étant à peu près dirigée dans le sens de rotation du rouleau transporteur.

4. Appareil selon l'une des revendications 1 à 3, caractérisé en ce que la paroi de limitation inférieure (9) présente au voisinage de la paire de rouleaux d'entrée (3, 4) une saillie (9a) soutenant le support de couche et suivie d'un creux (9b) muni d'un guide (9c) dirigé vers la paire de rouleaux de sortie (5, 6).

5. Appareil pour le traitement par voie humide de supports de couche photographiques, en particulier de films coupés au format, comportant des chambres de traitement parcourues horizontalement, munies chacune d'une paroi de limitation supérieure et d'une paroi de limitation inférieure, aux côtés d'entrée et de sortie de chacune desquelles est diposée une paire de rouleaux transporteurs et dans lesquelles débouche un tuyau destiné à du liquide de traitement, caractérisé par le fait que, comme limitation inférieure du liquide sont prévus, entre les rouleaux transporteurs inférieurs (4, 6), un nombre impair de rouleaux (20 à 22), le premier rouleau (20) s'appliquant contre le rouleau d'entrée inférieur (4) et le dernier rouleau (21) contre le rouleau de sortie inférieur (6) et les rouleaux intermédiaires (22) s'appliquant aussi bien contre le rouleau précédent que contre le suivant.

6. Appareil selon l'une des revendications 1 à 5, caractérisé en ce que la limitation frontale des chambres de traitement (13, 13') est assurée par des parois contournées dont le bord latéral est adapté aux surfaces cylindriques des rouleaux et touche à peu près les rouleaux (3, 4; 5,6).

7. Appareil selon la revendication 6, caractérisé en ce que le bord des parois contournées (10) présente vis-à-vis de la surface des rouleaux un espacement d'environ 0,5 mm.

8. Appareil selon l'une des revendications 6 et 7, caractérisé en ce que, dans une paroi contournée (10) est formée, d'un côté des chambres de traitement (13, 13'), une ouverture d'introduction (14) destinée au ligquide de traitement et qui se trouve à la hauteur de la bande de support de couche.

9. Appareil selon la revendication 8, caractérisé en ce que dans l'autre paroi contournée (10) est prévue une ouverture de sortie qui conduit à un récipient (1) duquel le liquide peut être transporté, par une pompe de circulation (19), à l'ouverture d'introduction (14).
